# EUROPÄISCHE PATENTSCHRIFT

(11) **EP 0 186 801 B1**
(45) Veröffentlichungstag und Bekanntmachung des Hinweises auf die Patenterteilung: **28.06.1989**
(21) Anmeldenummer: 85115376.7
(22) Anmeldetag: 04.12.1985
(51) Int. Cl.: F01N 3/28, B01J 35/04

(54) **Trägermatrix, insbesondere für einen katalytischen Reaktor zur Abgasreinigung**
Support matrix, in particular for a catalytic exhaust converter
Matrice porteuse en particulier pour un réacteur catalytique pour la purification des gaz d'échappement

(30) Priorität: 29.12.1984 DE 8438260 U
(43) Veröffentlichungstag der Anmeldung: 09.07.1986
(73) Patentinhaber: Süddeutsche Kühlerfabrik Julius Fr. Behr GmbH & Co. KG, D-7000 Stuttgart 30 (DE)
(72) Erfinder: Nonnenmann, Manfred, Dr., D-7141 Schwieberdingen (DE)
(74) Vertreter: Wilhelm, Hans-Herbert, Dr.-Ing.

(56) Entgegenhaltungen:
- EP-A- 0 056 435
- DE-A- 3 341 868
- DE-A- 3 347 086
- US-A- 4 190 559

## Beschreibung

Die Erfindung betrifft eine Trägermatrix nach dem Oberbegriff des Patentanspruches 1.

Es ist bekannt (DE-A-29 02 779), die Matrix für einen katalytischen Reaktor zur Abgasreinigung aus verschiedenen Folien durch Wickeln derselben herzustellen, wobei beispielsweise jeweils glatte Metallfolien und Metallwellbänder abwechselnd aneinandergelegt und zusammen aufgewickelt werden. Diese Metallfolien werden anschließend verlötet. In einem weiteren Arbeitsvorgang werden sie mit Katalysatormaterial beschichtet. Die Wellbänder zwischen den glatten Folien bilden bei einer solchen Matrix Durchgangskanäle für das Abgas, wobei durch Schrägstellen mit mehrerer hintereinander angeordneter Wellbänder auch die Turbulenz des durchströmenden Abgases im Bereich zwischen zwei glatten Folien erhöht werden kann. Bekannt ist es auch (DE-C-27 33 640), die glatten Metallfolien jeweils mit Ausprägungen oder Vorsprüngen zu versehen, die in Öffnungen in der Wellfolie eingreifen und sich beim Schichten oder Wickeln verhaken, so daß ein gegenseitiges Verrutschen der einzelnen Lagen vermieden und so unter Umständen ein Lötvorgang nicht notwendig wird. Nachteilig ist bei solchen Bauarten, daß beim Wickeln oder beim Schichten auf eine gegenseitige Ausrichtung der aufeinanderzubringenden Schichten geachtet werden muß, was den Herstellungsprozeß aufwendig macht. Trotzdem kann aber nicht in allen Fällen sichergestellt werden, daß die einzelnen Lagen in jeder Matrix in gleicher Weise aufeinandergefügt sind. Dies kann dazu führen, daß in verschiedenen Trägermatrixen unterschiedlich wirksame Katalysatorflächen vorliegen, was im Hinblick auf Ausnutzung dieses Katalysatormateriales unerwünscht ist. Schließlich besteht auch noch ein Nachteil insofern, als solchermaßen aus glatten Folien mit dazwischenliegenden. Wellbändern hergestellte Katalysatorkörper zwar für eine Erhöhung der Turbulenz innerhalb der einzelnen, von den glatten Metallfolien eingegrenzten Durchströmungskanäle sorgen, daß in radialer Richtung aber nahezu kein Gasausgleich folgen kann, der im Hinblick auf eine Ausnützung des Katalysatormateriales aber ebenfalls erwünscht ist. Vorgeschlagen wurde deshalb auch schon (DE-C-33 47 086.3), unmittelbar aufeinanderzuschichtende Metallfolien in der Art von Turbulenzblechen auszubilden, wie sie bei Wärmetauschern eingesetzt werden. Solche Bauarten weisen in herstellungstechnischer Hinsicht aber gewisse Nachteile auf.

Der Erfindung liegt daher die Aufgabe zugrunde, diese Nachteile zu vermeiden und eine Trägermatrix der eingangs genannten Art zu schaffen, die eine gute Ausnutzung des Katalysatormateriales bei einfacher Herstellungsweise erlaubt.

Zur Lösung dieser Aufgabe werden bei einem Trägerkörper der eingangs genannten Art die kennzeichnenden Merkmale des Patentanspruches 1 vorgesehen. Die neuen Folien lassen sich in einfacher Weise aufeinanderschichten, ohne daß Rücksicht auf die Form der Wellungen oder auf das Profil derselben genommen werden muß. Die neue Folie eignet sich in ausgezeichneter Weise zur Herstellung von gewickelten Trägermatrixen, weil das durchgehende glatte Metallband die beim Wickeln aufgewendete Zugspannung aufnehmen kann, das ebenfalls durchgehend an das glatte Metallband angrenzende Wellband mit versetzten Wellteilstücken wegen seiner über die ganze Breite des glatten Bandes durchgehenden Anordnung aber beim Wickelvorgang auch nicht unzulässig und unerwünscht verformt werden kann. Metallwellbänder der im Anspruch 1 aufgeführten Art weisen nämlich eine hohe Eigenstabilität auf.

Trotz der Verwendung des durchgehenden glatten Bandes läßt sich in relativ einfacher Weise ein radialer Gasausgleich in dem Trägermatrixkörper auch zwischen den einzelnen Schichten oder Wicklungen erreichen, wenn in dem glatten Band Öffnungen angebracht sind. Auf diese Weise kann eine Verbindung der vom Wellband gebildeten Strömungskanalteilstücke zwischen darunterliegenden und darüberliegenden Strömungskanälen hergestellt werden. Auch die seitlich aneinandergrenzenden, von den Wellungen gebildeten Kanäle stehen untereinander in Verbindung, so daß ein guter Gasausgleich bei der Durchströmung erreicht wird. Schließlich hat es sich als besonders vorteilhaft erwiesen, wenn die Wellteilstücke Wellungen mit trapezförmigen Querschnitt aufweisen, der jeweils so liegt, daß die kleineren der beiden parallelen Seiten des Trapezes jeweils die vom Wellband abgeschlossenen Seiten und die größeren Seiten die offenen Seiten des Wellbandes bilden. Dieser Trapezquerschnitt ergibt eine außerordentlich gute Stabilität des Wellbandes, was beim Wickeln der Matrix bedeutsam ist.

Die Erfindung ist in der Zeichnung anhand von einem Ausführungsbeispiel dargestellt und wird im folgenden erläutert. Es zeigen :
Fig. 1 eine schematische perspektivische Teilansicht von zwei neuen Metallfolien, die zur Herstellung einer Trägermatrix für einen Abgaskatalysator verwendbar sind und
Fig. 2 die schematische Darstellung einer gewickelten Matrix, die unter Verwendung der beiden in Fig. 1 gezeigten Metallfolien hergestellt ist.

In der Fig. 1 ist eine glatte Metallfolie 1 gezeigt, die beispielsweise aus einem dünnen Stahlblech besteht. Diese Metallfolie 1 ist in bestimmten Abständen mit Öffnungen 2 versehen, die beispielsweise eingestanzt sein können. Die dargestellten Öffnungen 2 sind rechteckig ausgebildet. Natürlich können auch anders geformte Öffnungen, beispielsweise runde Öffnungen, vorgesehen werden.

Angrenzend an die glatte Metallfolie 1 ist ein beispielsweise aus dem gleichen Material bestehendes, aber als Wellband 3 ausgebildetes Metallband vorgesehen, das zwar ebenfalls aus einem einzigen durchgehenden Blechstreifen besteht, der jedoch beispielsweise durch ein mit Vorsprüngen und Aussparungen versehenes Walzenpaar hindurchgeführt wurde, so daß die Ausprägungen und Einschnitte entstehen, die in Fig. 1 deutlich werden. Das Wellband 3 besteht aufgrund dieser Ausbildung aus einer Vielzahl von in der Strömungsrichtung 4 hintereinander angeordneten und quer zur Strömungsrichtung 4 verlaufenden Teilwellstreifen 3a, 3b, 3c usw., die jeweils untereinander gleich ausgebildet sind, aber jeweils etwa um ein Viertel der Wellenlänge a quer zur Strömungsrichtung gegeneinander versetzt sind. Dadurch ergeben sich jeweils Strömungskanalteilstücke 5 gleicher Länge in der Strömungsrichtung 4, die aber so gegeneinander versetzt sind, daß ihre jeweils schräg nach unten verlaufenden Wände 3a' 3b', 3c' etwa in der Mitte des vorhergehenden bzw. des nachfolgenden Strömungskanalteilstückes 5 stehen. Das bei der fertiggestellten Trägermatrix in Richtung des Pfeiles 4 strömende Abgas wird daher bei Durchströmung der Wellteilstücke 3a, 3b, 3c stets auf Strömungswiderstände treffen und in seiner Strömungsrichtung abgelenkt, so daß die Turbulenz des durchströmenden Gases und damit auch die Wirksamkeit der Matrix erhöht wird.

Aus Fig. 2 wird deutlich, daß jedes Wellband 3 jeweils auf beiden Seiten nach einem Wicklungsvorgang von einem glatten Band 1 eingeschlossen ist, so daß dadurch die vorher erwähnten geschlossenen Strömungskanäle 5 gebildet werden, die aber von Schicht zu Schicht oder von Wicklung zu Wicklung über die Öffnungen 2 auch untereinander in Verbindung stehen.

Wie den Fig. 1 und 2 zu entnehmen ist, besitzen die Wellteilstücke 3a, 3b, 3c, die untereinander fest aneinanderhängen, jeweils einen trapezförmigen Querschnitt, wobei die kleinere Seite 7 des Trapezes jeweils den geschlossenen Teil des Wellbandes und die größere Seite 8 der beiden parallelen Seiten des Trapezes die offene Seite des Wellbandes bildet. Es entstehen so jeweils durch schräge Wände stabil nach unten abgestützte Brücken an der Seite 7 des Trapezes, die, da sie mit den benachbarten Brücken der angrenzenden Wellteilstücke einstückig zusammenhängen, für eine große Stabilität des Wellbandes 3 sorgen. Dies führt dazu, daß sich das glatte Band 1 und das Wellband 3 in besonders guter Weise für die Herstellung einer Trägermatrix durch Wickeln eignen, wie sie in Fig. 2 gezeigt ist. Das glatte Metallband 1 nimmt nämlich dann die beim Wickeln aufzubringende Zugkraft auf, ohne daß das jeweils zwischen zwei glatten Bändern 1 liegende Wellband 3 wegen seiner großen Stabilität in unerwünschter Weise zusammengedrückt wird. Eine gewickelte Trägermatrix läßt sich mit den beiden in Fig. 1 gezeigten Folien auf besonders einfache Weise herstellen. Sie kann anschließend in an sich bekannter Weise verlötet und dann mit Katalysatormaterial beschichtet werden. Die aufgewickelten Folien werden, ebenfalls in bekannter Weise, vor dem Lötvorgang in ein rohrförmiges Gehäuse mit kreisrundem oder mit ovalem Querschnitt geschoben. Beim Aufeinanderschichten der in Fig. 1 gezeigten Folie lassen sich natürlich auch rechteckige Trägerkörper herstellen.

## Patentansprüche

1. Tragermatrix, insbesondere für einen katalytischen Reaktor zur Abgasreinigung von Brennkraftmaschinen, bestehend aus abwechselnd aneinander grenzenden glatten und gewellten Metallfolien, die gewickelt, geschichtet oder gefaltet sind und Strömungskanäle bilden, dadurch gekennzeichnet, daß jede durch die einstückige, gewellte Metallfolie (3) gebildete Welle aus aneinander angrenzenden Wellteilbereichen (3a, 3b, 3c) besteht, wobei die Wellteilbereiche in Strömungsrichtung (4) hintereinander, aber quer dazu versetzt angeordnet sind und daß jeweils eine glatte Metallfolie (1) an den Scheiteln (7) der gewellten Metallfolie (3) anliegt.

2. Trägermatrix nach Anspruch 1, dadurch gekennzeichnet, daß das glatte Metallband (1) mit Öffnungen (2) versehen ist.

3. Trägermatrix nach Anspruch 1, dadurch gekennzeichnet, daß die Wellteilstücke (3a, 3b, 3c) Wellungen mit trapezförmigem Querschnitt aufweist, wobei die kleineren (7) der beiden parallelen Seiten (7, 8) des Trapezes jeweils die vom Wellband abgeschlossenen Stege und die größeren Seiten (8) die offenen Seiten des Wellteilstückes (3a, 3b, 3c) bilden.

## Claims

1. A carrier matrix, in particular for a catalytic reactor for exhaust gas cleaning in internal combustion engines, comprising smooth and corrugated metal foils which are arranged alternately adjoining each other and which are coiled, arranged in layers or folded and form flow passages, characterised in that each corrugation which is formed by the one-piece corrugated metal foil (3) comprises mutually adjoining corrugation regions (3a, 3b, 3c), wherein the corrugation regions are disposed in succession in the flow direction (4) but displaced transversely with respect thereto and that a smooth metal foil (1) lies against the respective tops (7) of the corrugated metal foil (3).

2. A carrier matrix according to claim 1 characterised in that the smooth metal strip (1) is provided with openings (2).

3. A carrier matrix according to claim 1 characterised in that the corrugation portions (3a, 3b, 3c) have corrugations of trapezoidal cross-section, wherein the smaller sides (7) of the two parallel sides (7, 8) of each trapezium respectively form the web portions which are closed off by the corrugated strip and the larger sides (8) form the open sides of the corrugation portion (3a, 3b, 3c).

## Revendications

1. Matrice support, notamment pour un réacteur catalytique destiné à l'épuration des gaz d'échappement des moteurs à combustion interne, composée de feuilles métalliques lisses et ondulées qui sont adjacentes en alternance, qui sont enroulées, superposées en couches ou pliées et qui forment des canaux d'écoulement, caractérisée en ce que chaque onde formée par la feuille métallique ondulée d'une seule pièce (3) est composée de régions partielles d'ondes (3a, 3b, 3c) mutuellement adjacentes, les régions partielles d'ondes étant placées les unes à la suite des autres dans le sens de l'écoulement (4) mais étant disposées avec décalage dans la direction transversale, et en ce qu'une feuille métallique lisse (1) est appuyée sur les sommets (7) de chaque feuille métallique ondulée (3).

2. Matrice support selon la revendication 1, caractérisée en ce que la bande métallique lisse (1) est munie d'ouvertures (2).

3. Matrice support selon la revendication 1, caractérisée en ce que les segments partiels d'ondes (3a, 3b, 3c) présentent des ondulations à section en trapèze, les plus petits (7) des deux côtés parallèles (7, 8) du trapèze formant les côtés fermés par la bande ondulée tandis que les plus grands (8) forment les côtés ouverts du segment partiel d'onde (3a, 3b, 3c).
